# EUROPÄISCHE PATENTSCHRIFT

(11) **EP 2 910 707 B1**
(45) Veröffentlichungstag und Bekanntmachung des Hinweises auf die Patenterteilung: **11.04.2018**
(21) Anmeldenummer: 14156372.6
(22) Anmeldetag: 24.02.2014
(51) Int. Cl.: E04F 15/024

(54) **Stützelement für einen Doppel- oder Hohlraumboden**
Support element for a double or false floor
Élément d'appui pour un double fond ou un faux-plancher

(43) Veröffentlichungstag der Anmeldung: 26.08.2015
(73) Patentinhaber: ZÜBLIN Timber Aichach GmbH, 86551 Aichach (DE)
(72) Erfinder: Amorth, Andreas, 85238 Petershausen (DE)
(74) Vertreter: Charrier Rapp & Liebau

(56) Entgegenhaltungen:
- EP-A2- 0 199 560
- DE-C1- 19 648 101
- JP-A- H1 122 156
- JP-A- H09 268 739

## Beschreibung

Die Erfindung betrifft ein Stützelement für einen Doppel- oder Hohlraumboden, welches zwischen einem Unterboden und einem Auflageboden angeordnet wird und ein Schalldämmelement aufweist.

Derartige Stützelemente werden bei der Herstellung von Hohlraum- und Doppelböden verwendet, um zwischen einem Unterboden, beispielsweise in Form einer Rohdecke aus Beton, und einem Auflageboden einen Hohlraum auszubilden. Der Auflageboden ist dabei bspw. bei einem Doppelboden aus einer Mehrzahl von nebeneinander angeordneten Platten zusammengesetzt, welche auf einer Auflagefläche der Stützelemente aufgelagert werden. Die Stützelemente sind in der Regel höhenverstellbar und werden zweckmäßig in einem vorgegebenen Raster auf dem Unterboden aufgestellt. Zur Aufnahme des Auflagebodens weisen die Stützelemente meist einen Auflageteller auf, dessen Oberseite eine ebene Auflagefläche ausbilden, auf der die Bodenplatten des Auflagebodens aufgelagert werden können. Die Bodenplatten des Auflagebodens können dabei aus unterschiedlichsten Materialien bestehen, beispielsweise aus Metall, Holz, Zementfasern, Kunststoff, Faserverbundstoffen, etc. Auf den Platten des Auflagebodens wird üblicherweise noch ein dekorativer Oberbelag verlegt, der beispielsweise von einem Teppich-, Laminat- oder Parkettbelag gebildet wird. Der durch die Stützelemente zwischen dem Unterboden und dem Auflageboden ausgebildete Hohlraum kann zum Verlegen von Leitungen und Kabeln, insbesondere für das Verlegen von Elektro- und Datenleitungen, verwendet werden. Bei einem Hohl(raum)boden umfasst der Auflageboden eine zumindest weitgehend (bis auf Revisionsöffnungen) geschlossen durchgängige Oberfläche, bspw. in Form eines Estrich oder eines Teppichbelags.

Ein Hohlboden dieser Art ist beispielsweise in der DE 20 2006 017 171 U1 beschrieben. Problematisch bei derartigen Hohlraumböden ist die Schall- und Trittschalldämmung. Zur Verbesserung der Schall- und Trittschalldämmung ist in der DE 10 2004 005 764 A1 eine schallisolierende Fußbodenstruktur vorgeschlagen worden, welche eine Gruppe von Stützbeinen sowie darauf angeordnete Bodenplatten eines Auflagebodens umfasst. Die Stützbeine werden in einem vorgegebenen Raster auf einem Unterboden aufgestellt, wobei die Stützbeine an ihrem unteren Ende über elastische Füße verfügen, die auf dem Unterboden aufgestellt werden. In einer bevorzugten Ausführungsform weisen die elastischen Füße der Stützbeine an ihrer Unterseite zumindest drei Vorsprünge auf, welche mit dem Unterboden in Kontakt stehen. Auf den Stützbeinen werden unten liegende Bodenplatten eines Auflagebodens zur Ausbildung einer unten liegenden Bodenschicht aufgelegt und auf diese unten liegende Bodenschicht wird ein Zwischenmaterial aus einer Hartplatte oder einer hochdichten Faserplatte und darauf ein Bodenbelagmaterial, beispielsweise ein Sperrholzlaminat, verlegt. Die Stützbeine sind dabei zur Einstellung eines variablen Abstands zwischen dem Unterboden und der unten liegenden Bodenschicht höhenverstellbar ausgebildet. Zur Verbesserung der Schall- und Trittschalldämmung dieser Fußbodenstruktur weisen die Stützbeine einen schwingungsfesten elastischen Fuß aus einem elastischen Material, wie z.B. Gummi, sowie mehrere Vorsprünge auf der Unterseite des elastischen Fußes auf. Diese Vorsprünge dienen dazu, die Kontaktfläche zwischen dem Fuß der Stützbeine und dem Unterboden zu reduzieren und die über eine Stützschraube in den Fuß eingeleitete Last gleichmäßig zu verteilen. Dadurch können Fußbodengeräusche verringert und die Ausbreitung von Fußbodengeräuschen in die unteren Stockwerke eines Gebäudes, welches mit einer solchen Hohlraumbodenstruktur ausgestattet ist, verringert werden.

Aus den Dokumenten JP H09 268739 A und JP H11 22156 A sind gattungsgemäße Stützeinrichtungen für Fußböden bekannt.
Die bekannten Bodenstrukturen von Doppel- oder Hohlraumböden weisen jedoch in der Praxis regelmäßig eine unzureichende Schall- und Trittschalldämmung auf. Es hat sich gezeigt, dass die Resonanzfrequenzen der bekannten Hohlraumböden in der Regel innerhalb des bauphysikalisch relevanten Frequenzbereichs von 50 Hz bis ca. 4 kHz liegen und dass insbesondere im Bereich dieser Resonanzfrequenzen eine unzureichende Schalldämmung vorliegt.
Hiervon ausgehend liegt der Erfindung die Aufgabe zugrunde, ein Stützelement für Doppel- oder Hohlraumböden aufzuzeigen, mit denen die Schall- und Trittschalldämmung der Bodenstruktur verbessert werden kann.
Diese Aufgabe wird mit einem Stützelement mit den Merkmalen des Anspruchs 1 gelöst. Bevorzugte Ausführungsformen dieses Stützelements sowie dessen Verwendung in einem Hohlraumboden sind in den abhängigen Ansprüchen aufgezeigt.

Die erfindungsgemäßen Stützelemente dienen zur Anordnung auf einem Unterboden und weisen ein Schalldämmelement auf, wobei das Schalldämmelement eine biegesteife Platte, eine darunter angeordnete erste elastische Schicht und eine zweite elastische Schicht sowie eine zwischen den elastischen Schichten angeordnete Entkopplungsschicht umfasst. In einem bevorzugten Ausführungsbeispiel bildet die zweite elastische Schicht die unterste Schicht des Stützelements, welche auf dem Unterboden aufliegt. Die beiden elastischen Schichten unterscheiden sich hinsichtlich ihrer elastischen Eigenschaften und insbesondere in ihren Federeigenschaften, d.h. in ihrer Verformung bzw. Einfederung bei Druckbelastung. Bevorzugt ist die untere zweite elastische Schicht zumindest im Arbeitsbereich härter ausgebildet als die erste elastische Schicht, d.h. ihre Federkennlinie (Druckkraft als Funktion der Einfederung) liegt oberhalb der Federkennlinie der (weicheren) ersten elastischen Schicht. In ihrem Arbeitsbereich verlaufen die Federkennlinien der ersten und der zweiten elastischen Schicht zumindest angenähert linear, so dass jeder elastischen Schicht in ihrem Arbeitsbereich eine mittlere Federkonstante zugeordnet werden kann. Erfindungsgemäß liegen diese Federkonstanten (K₁) der ersten elastischen Schicht im Bereich von 500 N/cm bis 500.000 N/cm und die Federkonstanten (K₂) der zweiten elastischen Schicht (2) liegen im Bereich von 1000 N/cm bis 1.000.000 N/cm.
Das erfindungsgemäße Stützelement weist weiterhin noch eine Anschlageinrichtung auf, welche eine elastische Verformung der ersten elastischen Schicht oder der ersten und zweiten elastischen Schicht bei einer Druckbelastung des Stützelements auf einen vorgegebenen Maximalwert begrenzt. Zweckmäßig begrenzt die Anschlageinrichtung eine Verformung zumindest der weicheren Schicht der beiden elastischen Schichten.
Die erfindungsgemäßen Stützelemente werden zweckmäßig in einem vorgegebenen Raster auf einem Unterboden, beispielsweise einem Rohboden aus Beton oder in Holz-Beton-Verbundbauweise, aufgestellt und auf die Oberseite der Stützelemente wird ein Auflageboden aufgelagert, welcher zweckmäßig und insbesondere bei einem Doppelboden durch eine Mehrzahl von Bodenplatten zusammengesetzt ist. Der Auflageboden kann jedoch auch durch eine großflächige Bodenplatte gebildet sein und insbesondere einen durchgehenden Belag, bspw. einen Estrich, umfassen. Die Stützelemente gemäß der Erfindung werden dabei in einem zweckmäßigen Ausführungsbeispiel so auf den Unterboden aufgestellt, dass die zweite elastische Schicht die Unterseite des Stützelements bildet, welche auf dem Unterboden aufliegt.

Bei einer (Druck-)Belastung des Auflagebodens wird die über den Auflageboden in die Stützelemente eingeleitete Last in die beiden elastischen Schichten eingeleitet, wobei aufgrund der unterschiedlichen elastischen Eigenschaften die elastischen Schichten unterschiedlich stark einfedern. In dem bevorzugten Ausführungsbeispiel, in dem die zweite elastische Schichte härter ausgebildet ist als die erste elastische Schichte, federt also die zweite elastische Schicht weniger stark ein als die erste elastische Schicht. Die zwischen den beiden elastischen Schichten angeordneten Entkopplungsschicht dient dabei zur möglichst gleichmäßigen Übertragung der Last von der ersten auf die zweite elastische Schicht. Die Entkopplungsschicht ist dabei zweckmäßig als eine biegesteife Platte, beispielsweise eine Aluminiumplatte, ausgebildet. Aufgrund der Anschlageinrichtung wird verhindert, dass sich die bevorzugt weichere erste elastische Schicht bei einer Belastung des Auflagebodens über einen vorgegebenen Maximalwert hinaus verformt. Hierfür weist die Anschlageinrichtung zweckmäßig einen Anschlag auf, der eine Verformung der ersten elastischen Schicht über den vorgegebenen Maximalwert hinaus begrenzt.

In einem bevorzugten Ausführungsbeispiel sind sowohl die erste elastische Schicht als auch die zweite elastische Schicht aus einem elastischen Kunststoff, beispielsweise einem geschäumten Elastomer und insbesondere aus einem geschäumten Polyurethan (PU) gefertigt. Als besonders geeignet hat sich dabei ein mikrozelliges Polyurethanelastomer erwiesen. Bevorzugt weist die erste elastische Schicht dabei eine kleinere Dichte (und damit eine geringere Federkonstante) als die zweite elastische Schicht auf.

In einem bevorzugten Ausführungsbeispiel ist die biegesteife Platte aus Stahl gefertigt. Es hat sich als vorteilhaft herausgestellt, wenn auch die Entkopplungsschicht aus einem weitgehend biegesteifen Material gefertigt ist, um eine möglichst gute und gleichmäßig über die Grundfläche verteilte Übertragung der Last von der ersten auf die zweite elastische Schicht zu gewährleisten. Andererseits hat sich gezeigt, dass die Schalldämmung und insbesondere die Trittschalldämmung des erfindungsgemäßen Stützelements verbessert werden kann, wenn die Entkopplungsschicht eine möglichst geringe Masse aufweist. Als bevorzugte Materialen für die Entkopplungsschicht haben sich daher biegesteife Platten mit einem geringen Flächengewicht (Dichte mal Dicke) im Bereich von 1,5 x 10⁻⁴ g/mm² bis 1,5 g/mm² erwiesen.

Ein besonders geeignetes Material für die Entkopplungsschicht ist ein Faserverbundwerkstoff, bspw. ein Kohlefaserverbundmaterial (mit einer Rohdichte von ca. 1,5 g/cm³ und einer bevorzugten Dicke von wenigstens 0,1 mm), oder ein Leichtmetall wie Aluminium. In einem bezüglich der Herstellkosten bevorzugten Ausführungsbeispiel ist die biegesteife Platte aus Stahl gefertigt und die Entkopplungsschicht ist von einer Aluminiumplatte gebildet.

Um das Stützelement höhenverstellbar auszubilden, umfasst das Stützelement in einer bevorzugten Ausführungsform eine vertikal orientierte Stange, insbesondere eine Gewindestange, welche zweckmäßig an dem Schalldämmelement, angeordnet ist. Diese Stange ist mit einem höhenverstellbaren Teller koppelbar, wobei der Teller bevorzugt eine ebene Auflagefläche zur Aufnahme des Auflagebodens bzw. von Bodenplatten des Auflagebodens aufweist. Bevorzugt ist die Stange an der biegesteifen Platte Schalldämmelements befestigt, beispielsweise durch Verschrauben oder Verschweißen.

In einem bevorzugten Ausführungsbeispiel greift die Stange teilweise in die erste elastische Schicht ein, wofür zweckmäßig eine durchgehende Bohrung in der ersten elastischen Schicht angeordnet ist, in welche die Stange teilweise eingreift. Die Stange ist in diesem Ausführungsbeispiel Bestandteil der Anschlageinrichtung, wobei das untere, stirnseitige Ende der Stange bei einer elastischen Verformung der ersten elastischen Schicht einen Anschlag für die Oberseite der Entkopplungsschicht bildet. Wenn das untere stirnseitige Ende der Stange bei einer Belastung des Stützelements auf der Oberseite der Entkopplungsschicht anschlägt, wird eine weitergehende Verformung der ersten elastischen Schicht verhindert und die eingeleitete Last wird von der (bevorzugt härteren) zweiten elastischen Schicht übernommen.

Das erfindungsgemäße Stützelement bildet bei Verwendung in einer Doppel- oder Holhbodenstruktur zusammen mit dem Unterboden und dem Auflageboden ein Masse-Feder-Masse-System aus, welches eine Resonanzfrequenz aufweist, die außerhalb des bauphysikalisch relevanten Frequenzbereichs von 100 Hz bis 3150 Hz und insbesondere unterhalb von 50 Hz liegt. Die Feder des Masse-Feder-Masse-Systems wird dabei durch die beiden elastischen Schichten ausgebildet. Durch geeignete Auswahl der Materialien und insbesondere der elastischen Eigenschaften der beiden elastischen Schichten ist es möglich, die Resonanzfrequenzen des Systems so abzustimmen, dass sie außerhalb des bauphysikalisch relevanten Frequenzbereichs liegen. Dadurch ist es möglich, im gesamten bauphysikalisch relevanten Frequenzbereich und insbesondere oberhalb von 50 Hz eine ausreichende Trittschalldämmung zu gewährleisten. Die Federeigenschaften des Systems weisen dabei zweckmäßig einen progressiven Verlauf auf.

Diese und weitere Vorteile der Erfindung ergeben sich aus den nachfolgend unter Bezugnahme auf die begleitenden Zeichnungen näher beschriebenen Ausführungsbeispielen. Die Zeichnungen zeigen:
- **Figur 1:**: Darstellung eines ersten Ausführungsbeispiels eines erfindungsgemäßen Stützelements in einer Schnittansicht (Figur 1a) und in einer perspektivischen Ansicht (Figur 1b);
- **Figur 2:**: Darstellung eines zweiten Ausführungsbeispiels eines erfindungsgemäßen Stützelements in einer Schnittansicht (Figur 2a) und in einer perspektivischen Ansicht (Figur 2b);
- **Figur 3:**: Vergrößerte Darstellung des Schalldämmelements der Stützelemente von Figur 1 und Figur 2, wobei Figur 3a das Schalldämmelement des Stützelements von Figur 1 und Figur 3b das Schalldämmelement des Stützelements von Figur 2 zeigt;
- **Figur 4:**: Schnittdarstellung eines Doppelbodens, der mit einem erfindungsgemäßen Stützelement gemäß der Ausführungsform von Figur 2 ausgestattet ist;
- **Figur 5:**: Schnittdarstellung eines Hohlraumbodens, der mit einem erfindungsgemäßen Stützelement gemäß der Ausführungsform von Figur 2 ausgestattet ist;
- **Figur 6:**: Gemessener Frequenzverlauf der Trittschallminderung (Figur 5a), des Schalldämm-Maß (Figur 5b) und des Norm-Trittschallpegels (Figur 5c) der Hohlraumbodenstruktur von Figur 5 mit einer erfindungsgemäßen Stütze.

Das in Figur 1 gezeigte Ausführungsbeispiel eines erfindungsgemäßen Stützelements zeigt ein höhenverstellbares Stützelement 10 mit einer vertikal verlaufenden Stange 7, an dessen unterem Ende ein Schalldämmelement 5 angeordnet ist. Die Stange 7 ist zweckmäßig als Gewindestange ausgebildet und ist mit einem Teller 8 koppelbar. Hierfür weist der Teller 8 an seinem unterem Ende eine Hülse 9 mit einem Innengewinde auf, welches zu dem Außengewinde der Stange 7 korrespondiert. Über das Zusammenwirken des Innengewindes der Hülse 9 mit dem Außengewinde der Stange 7 ist der Teller 8 in Bezug auf das an der Stange 7 fixierte Schalldämmelement 5 des Stützelements 10 höhenverstellbar. Die Höhenverstellung des Stützelements 10 kann auch dadurch realisiert werden, dass eine Mutter auf die Stange 7 aufgeschraubt und durch entsprechende Justierung auf eine gewünschte Höhe eingestellt und ggf. mit einer Kontermutter fixiert wird. In diesem Fall kann auf das Innengewinde der Hülse 9 verzichtet werden.

Das Schalldämmelement 5 des Stützelements 10 von Figur 1 ist in Figur 3a im Detail dargestellt. Das Schalldämmelement 5 setzt sich aus einer biegesteifen Platte 4, einer ersten elastischen Schicht 1, einer zweiten elastischen Schicht 2 und einer zwischen den beiden elastischen Schichten 1,2 angeordneten Entkopplungsschicht 3 zusammen, wobei die beiden elastischen Schichten 1, 2 unterschiedliche elastische Eigenschaften aufweisen. Zweckmäßig ist die (untere) zweite elastische Schicht 2 zumindest im Arbeitsbereich des Stützelements härter als die (obere) erste elastische Schicht 1. Die biegesteife Platte 4 ist beispielsweise aus Stahl gefertigt und weist zweckmäßig eine Biegesteifigkeit von mehr als 0,03 x 10⁶ Nmm² und bevorzugt im Bereich von 0,3 bis 0,4 x 10⁹ Nmm² und insbesondere von ca. 0,378 x 10⁹ Nmm² auf. Die beiden elastischen Schichten 1, 2 sind zweckmäßig jeweils aus einem elastischen Kunststoff, insbesondere einem geschäumten Elastomer und bevorzugt aus einem mikrozelligen Polyurethanelastomer gefertigt. Dabei weist die zweite elastische Schicht 2 zweckmäßig eine höhere Dichte als die erste elastische Schicht 1 auf, wodurch die zweite elastische Schicht 2 härter ausgebildet ist als die erste elastische Schicht 1. Die (statische) Eigenlast des Auflagebodens A wird dabei von den beiden elastischen Schichten 1, 2 aufgenommen, welche jeweils durch die Eigenlast des Auflagebodens A und abhängig von ihren jeweiligen mechanischen und elastischen Parametern um einen vorgegebenen Betrag einfedern. Die Entkopplungsschicht 3 dient der gleichmäßigen Übertragung dynamischer Lasten von der ersten elastischen Schicht 1 auf die zweite elastische Schicht 2 und ist zweckmäßig als Platte ausgebildet, bspw. als Aluminium- oder Holzplatte, wobei die Biegesteifigkeit der Entkopplungsschicht 3 kleiner sein kann als die Biegesteifigkeit der biegesteifen Platte 4.

In Tabelle 1 sind geeignete Materialien für die beiden elastischen Schichten (erste elastische Schicht 1 und zweite elastische Schicht 2) sowie die biegesteife Platte 4 und die Entkopplungsschicht 3 zusammen mit den Abmessungen sowie den mechanischen und elastischen Parametern aufgezeigt. Bei der zwischen den beiden elastischen Schichten 1, 2 angeordneten Entkopplungsschicht 3 handelt es sich zweckmäßig um eine zumindest weitgehend biegesteife Platte, welche beispielsweise aus einem Leichtmetall wie Aluminium, oder auch aus Holz, Kunststoff oder einem Faserverbundmaterial gefertigt sein kann.

Die Auflagerstruktur 5 umfasst eine Anschlageinrichtung 6, welche eine elastische Verformung der ersten elastischen Schicht 1 auf einen vorgegebenen Maximalwert begrenzt und somit verhindert, dass bei einer Belastung des Stützelements 10 in vertikaler Richtung die erste elastische Schicht 1 weiter als bis zu dem vorgegebenen Maximalwert zusammengedrückt wird. Die Anschlageinrichtung 6 ist bei dem Ausführungsbeispiel des Stützelements 10 von Figur 1 durch wenigstens ein Auflager 6a gebildet, welches randseitig an der Entkopplungsschicht 3 angeordnet ist und über die Oberseite der Entkopplungsschicht 3 übersteht. Wie aus Figur 1a und Figur 3a ersichtlich, ist die Breite der ersten elastischen Schicht 1 im Vergleich zur Breite der Entkopplungsschicht 3 und der darunter angeordneten zweiten elastischen Schicht 2 etwas geringer ausgebildet, so dass sich zwischen dem randseitig angeordneten Auflager 6a und der Außenseite der ersten elastischen Schicht 1 ein freier Zwischenraum 11 ergibt. Dieser freie Zwischenraum 11 ermöglicht die Ausdehnung der ersten elastischen Schicht 1 in Querrichtung bei einer vertikalen Belastung der Stütze 10. Die Oberseite des Auflagers 6a weist im unbelasteten Zustand der Stütze 10 einen Abstand d zur Unterseite der biegesteifen Platte 4 auf. Bei einer Belastung der Stütze 10 in vertikaler Richtung wirkt das Auflager 6a mit der Unterseite der biegesteifen Platte 4 zusammen und bildet einen Anschlag für die Unterseite der biegesteifen Platte 4. Aufgrund dieses Anschlags kann die zwischen der biegesteifen Platte 4 und der Entkopplungsschicht 3 angeordnete erste elastische Schicht 1 maximal um den Abstand d zwischen Auflager 6a und Platte 4 komprimiert werden, wenn auf die Stütze 10 in vertikaler Richtung eine Last einwirkt.

Zweckmäßig sind an der Entkopplungsschicht 3 randseitig mehrere solcher Auflager 6a angeordnet und an der Entkopplungsschicht 3 befestigt. Bevorzugt sind die Auflager 6a dabei aus demselben Material wie die Entkopplungsschicht 3 gefertigt. Es ist dabei auch möglich, die Entkopplungsschicht 3 und die Auflager 6a einstückig auszubilden. Weiterhin ist es auch möglich, ein vollständig oder teilweise umlaufendes Auflager 6a randseitig an der Entkopplungsschicht 3 vorzusehen. So ist es beispielsweise möglich, das Schalldämmelement 5 nicht wie in Figur 1 gezeigt quadratisch oder rechteckig sondern rund oder oval auszubilden und das Auflager 6a als geschlossenes Ringelement oder als Ringsegment auszubilden. Um ein ungehindertes Ausdehnen der ersten elastischen Schicht 1 in Querrichtung zu ermöglichen, ist es in jedem Fall zweckmäßig, einen freien Zwischenraum 11 zwischen den Außenseiten der ersten elastischen Schicht 1 und dem oder den randseitig angeordneten Auflagern 6a vorzusehen.

Um bei einem Anschlag, d.h. einem Anliegen der Unterseite der biegesteifen Platte 4 auf dem Auflager 6a, störende Geräusche zu vermeiden, ist es zweckmäßig, an der Unterseite der biegesteifen Platte 4 und/oder an der Oberseite des Auflagers 6a ein hier nicht dargestelltes Dämpfungselement anzuordnen, bspw. eine dünne Platte aus Gummi, Filz oder einem Vliesmaterial. Bevorzugt ist dabei das Dämpfungselement an der Unterseite der biegesteifen Platte 4 bzw. der Oberseite des Auflagers 6a befestigt, bspw. verklebt.

Ein weiteres Ausführungsbeispiel eines erfindungsgemäßen Stützelements 10 ist in Figur 2 und in Figur 3b gezeigt, wobei Figur 3b eine Detaildarstellung des Schalldämmelements 5 dieses Ausführungsbeispiels eines erfindungsgemäßen Stützelements zeigt. Dabei sind sich entsprechende Bauteile mit denselben Bezugszeichen versehen wie in Figur 1. Das Schalldämmelement 5 des Stützelements 10 von Figur 2 setzt sich dabei ebenfalls aus einer biegesteifen Platte 4, einer ersten elastischen Schicht 1 und einer zweiten elastischen Schicht 2 sowie einer zwischen den beiden elastischen Schichten 1, 2 angeordneten Entkopplungsschicht 3 zusammen. Bei dem Ausführungsbeispiel von Figur 2 ist die Anschlageinrichtung 6 dadurch gebildet, dass die Stange 7 in ihrem unteren Bereich in eine Durchgangsbohrung in der ersten elastischen Schicht 1 teilweise eingreift. In dem in den Figuren 2a und 3b gezeigten belastungsfreien Zustand der Stütze 10 ist das untere stirnseitige Ende 7a der Stange 7 in einem vorgegebenen Abstand d zur Oberseite der Entkopplungsschicht 3 angeordnet. Bei einer Belastung der Stütze 10 in vertikaler Richtung erfolgt eine Lastübertragung von der Stütze 7 zunächst auf die biegesteife Platte 4 und von dort auf die erste elastische Schicht 1, wodurch die obere elastische Schicht 1 zusammengedrückt wird. Falls der Lasteintrag so hoch ist, dass die elastische Schicht 1 um den Maximalbetrag d zusammengedrückt wird, kommt das untere stirnseitige Ende 7a der Stange 7 an der Oberseite der Entkopplungsschicht 3 zur Anlage und verhindert dadurch, dass die erste elastische Schicht 1 weiter komprimiert werden kann. Die Lastübertragung erfolgt dann weitgehend gleichmäßig über die Querschnittsfläche verteilt von der Entkopplungsschicht 3 auf die darunter angeordnete zweite elastische Schicht 2, welche dann ebenfalls aufgrund der Lastübertragung zusammengedrückt wird. Die zweite elastische Schicht 2 weist dabei zumindest im Arbeitsbereich eine größere Federkonstante K₂ als die Federkonstante K₁ der ersten elastischen Schicht 1 auf.

Auch bei diesem Ausführungsbeispiel ist es zur Vermeidung von störenden Geräuschen, die bei einem Anschlag (d.h. bei Anliegen des unteren stirnseitigen Endes 7a der Stange 7 an der Oberseite der Entkopplungsschicht 3) auftreten können, zweckmäßig, am stirnseitigen Ende 7a der Stange 7 und/oder an der Oberseite der Entkopplungsschicht 3 ein (hier nicht dargestelltes) Dämpfungselement anzuordnen, bspw. eine dünne Platte aus Gummi, Filz oder einem Vliesmaterial.

In Figur 4 ist eine Schnittdarstellung eines Doppelbodens gezeigt mit einem Unterboden U, einem erfindungsgemäßen Stützelement 10 in der Ausführungsform von Figur 2 sowie einen auf dem Stützelement 10 gelagerten Auflageboden A. Der Unterboden U ist beispielsweise durch eine Rohdecke aus Beton oder einem Holz-Beton-Verbundwerkstoff gebildet und der Auflageboden A ist zweckmäßig durch eine Mehrzahl von nebeneinander angeordneten Bodenplatten A1, A2 zusammengesetzt, welche auf der Auflagefläche des Tellers 8 des Stützelements 10 aufgelagert sind. Zweckmäßig werden die Bodenplatten A1, A2 des Auflagebodens A wie in Figur 4 gezeigt so auf den Teller 8 des Stützelements 10 aufgelegt, dass eine Fuge F von zwei benachbarten Bodenplatten A1, A2 im Bereich einer Stütze 10 liegt und bevorzugt durch die Mittelachse der Stange 7 verläuft.

Figur 5 zeigt eine Schnittdarstellung eines Hohlraumbodens mit einem Unterboden U, einem erfindungsgemäßen Stützelement 10 in der Ausführungsform von Figur 2 sowie einen auf dem Stützelement 10 gelagerten Auflageboden, wobei der Auflageboden eine untere Auflageschicht A' mit Bodenplatten A1, A2 und einen darauf angeordneten flächigen, durchgehenden Belag A", bspw. einen Estrich, aufweist. Die untere Auflageschicht ist dabei dünner als die Bodenplatten eines Doppelbodens und dient als (verlorene) Schalung für den aufgebrachten Estrich.

Zur Herstellung einer Doppel- oder Hohlraumbodenstruktur mit den erfindungsgemäßen Stützelementen 10 werden die Stützelemente 10 in einem vorgegebenen Raster auf dem Unterboden U aufgestellt und anschließend werden die Bodenplatten A1, A2 des Auflagebodens A auf den Stützelementen 10 aufgelegt. In einem bevorzugten Raster sind die Stützelemente 10 in einem Raster-Abstand von 60 cm in Längs- und Querrichtung platziert.

An einer solchen Hohlraumbodenstruktur mit einem als 40 cm dicke Holz-Beton-Verbund-Rippendecke ausgebildeten Unterboden U, erfindungsgemäßen Stützelementen 10 mit 200 mm Höhe und einem darauf aufgelagerten Hohlboden A aus 60 cm x 60 cm x 1,9 cm Systemplatten (A1, A2) aus Gipsfaser, PE-Folie als Trennlage sowie einem Anhydrit-Fließestrich CAF-C30-F6 in der Dicke 3,6 cm wurden Schallmessungen durchgeführt. Die dabei ermittelten Frequenzkurven der Trittschallminderung (Figur 6a), des Schalldämm-Maß (Figur 6b) und des Norm-Trittschallpegels (Figur 6c) sind in Figur 6 gezeigt.

Die Erfindung ist nicht auf die hier zeichnerisch dargestellten Ausführungsbeispiele beschränkt. So ist es z.B. möglich, zusätzlich zu den beiden elastischen Schichten 1, 2 noch weitere elastische Schichten vorzusehen, welche dann zweckmäßig wiederum andere elastische Eigenschaften und insbesondere ein unterschiedliches Federverhalten im Vergleich zu der ersten und der zweiten elastischen Schicht aufweisen. Bevorzugt ist zwischen benachbarten elastischen Schichten jeweils eine möglichst biegesteife Entkopplungsschicht angeordnet. Die elastischen Schichten sind dabei zweckmäßig mit der jeweils angrenzenden Entkopplungsschicht verbunden, insbesondere verklebt. Weiterhin ist es möglich, das Schalldämmelement 5 nicht am unteren Ende des Stützelements sondern mittig oder auch am oberen Ende des Stützelements anzuordnen. Die Reihenfolge der elastischen Schichten kann dabei auch vertauscht sein, d.h. es ist nicht erforderlich, die härtere elastische Schicht unten anzuordnen, da die elastischen Schichten im Ergebnis eine Reihenschaltung von mehreren Federn mit unterschiedlichen Federkennlinien bilden. Ferner ist es möglich, die Anschlageinrichtung so auszubilden, dass sie sowohl eine Verformung der ersten elastischen Schicht als auch der zweiten elastischen Schicht auf einen vorgegebenen Maximalwert begrenzt.

## Patentansprüche

1. Stützelement (10) für einen Doppel- oder Hohlraumboden zur Anordnung zwischen einem Unterboden (U) und einem Auflageboden (A), wobei das Stützelement (10) ein Schalldämmelement (5) aufweist, welches wenigstens umfasst:
- eine erste elastische Schicht (1),
- eine zweite elastische Schicht (2),
- eine zwischen der ersten elastischen Schicht (1) und der zweiten elastischen Schicht (2) angeordnete Entkopplungsschicht (3),
- eine auf der ersten elastischen Schicht (1) angeordnete biegesteife Platte (4),
- und eine Anschlageinrichtung (6), welche eine elastische Verformung der ersten elastischen Schicht (1) oder der ersten elastischen Schicht (1) und der zweiten elastischen Schicht (2) auf einen vorgegebenen Maximalwert begrenzt,
**dadurch gekennzeichnet, dass** die zweite elastische Schicht (2) im Vergleich zur ersten elastischen Schicht (1) unterschiedliche elastische Eigenschaften aufweist und dass die erste elastische Schicht (1) im Arbeitsbereich eine (mittlere) Federkonstante (K₁) im Bereich von 500 N/cm bis 500.000 N/cm und die zweite elastische Schicht (2) eine (mittlere) Federkonstante (K₂) im Bereich von 1000 N/cm bis 1.000.000 N/cm aufweist.

2. Stützelement nach Anspruch 1, **dadurch gekennzeichnet, dass** die erste elastische Schicht (1) und die zweite elastische Schicht (2) jeweils aus einem elastischen Kunststoff, insbesondere einem geschäumten Elastomer gebildet sind.

3. Stützelement nach Anspruch 2, **dadurch gekennzeichnet, dass** die erste elastische Schicht (1) und die zweite elastische Schicht (2) jeweils aus geschäumtem Polyurethan (PUR) und bevorzugt einem mikrozelligen Polyurethanelastomer gebildet sind, wobei die zweite elastische Schicht (2) eine höhere Dichte als die erste elastische Schicht (1) aufweist und die Dichte der ersten elastischen Schicht (1) bevorzugt im Bereich von 100 bis 1000 kg/m3 und die Dichte der zweiten elastischen Schicht (2) bevorzugt im Bereich von 200 bis 1500 kg/m3 liegt.

4. Stützelement nach einem der voranstehenden Ansprüche, **dadurch gekennzeichnet, dass** es sich bei der Entkopplungsschicht (3) und/oder bei der biegesteifen Platte (4) um eine Metallplatte, insbesondere um eine Stahl- oder Aluminiumplatte, oder eine Platte aus Holz, Kunststoff oder einem Faserverbundmaterial handelt.

5. Stützelement nach einem der voranstehenden Ansprüche, **dadurch gekennzeichnet, dass** die Anschlageinrichtung (6) wenigstens ein an der Entkopplungsschicht (3) angeordnetes Auflager (6a) aufweist, welches bei einer elastischen Verformung der ersten elastischen Schicht (1) einen Anschlag für die Unterseite der biegesteifen Platte (4) bildet.

6. Stützelement nach einem der voranstehenden Ansprüche, **dadurch gekennzeichnet, dass** an dem Schalldämmelement (5) eine vertikal orientierte Stange (7), insbesondere eine Gewindestange befestigt ist, welche mit einem höhenverstellbaren Teller (8) koppelbar ist.

7. Stützelement nach Anspruch 6, **dadurch gekennzeichnet, dass** die Stange (7) an der biegesteifen Platte (4) befestigt, insbesondere verschraubt oder verschweißt ist.

8. Stützelement nach Anspruch 7, **dadurch gekennzeichnet, dass** die Stange (7) teilweise in die erste elastische Schicht (1) eingreift, insbesondere in vertikaler Richtung und in eine vertikale Bohrung in der ersten elastischen Schicht (1).

9. Stützelement nach einem der Ansprüche 7 oder 8, **dadurch gekennzeichnet, dass** die Stange (7) Bestandteil der Anschlageinrichtung (6) ist, wobei das untere stirnseitige Ende (7a) der Stange (7) bei einer elastischen Verformung der ersten elastischen Schicht (1) einen Anschlag für die Oberseite der Entkopplungsschicht (3) bildet.

10. Stützelement nach einem der voranstehenden Ansprüche, **dadurch gekennzeichnet, dass** die Resonanzfrequenz (f_{R}) des Stützelements außerhalb des bauphysikalisch relevanten Frequenzbereichs von 100 Hz bis 3150 Hz und insbesondere unterhalb von 50 Hz liegt.

11. Stützelement nach einem der voranstehenden Ansprüche, **dadurch gekennzeichnet, dass** das Schalldämmelement (5) am unteren Ende des Stützelements angeordnet und zur Auflage auf dem Unterboden (U) vorgesehen ist.

12. Doppel- oder Hohlraumboden mit einem Unterboden (U) in Form einer Rohdecke und einem flächigen Auflageboden (A) sowie einer Mehrzahl von Stützelementen (10), welche in einem vorgegebenen Raster auf dem Unterboden (U) und zwischen dem Unterboden (U) und dem Auflageboden (A) angeordnet sind, **dadurch gekennzeichnet, dass** es sich bei den Stützelementen um Stützelemente (10) nach einem der voranstehenden Ansprüche handelt.

13. Doppel- oder Hohlraumboden nach Anspruch 12, wobei die Stützelemente (10) höhenverstellbar sind und jeweils einen Teller (8) aufweisen, auf dem der Auflageboden (A) aufliegt.

## Claims

1. Support element (10) for a double floor or cavity floor for arrangement between a subfloor (U) and a support base (A), wherein the support element (10) comprises a sound insulating element (5) which comprises at least:
- a first elastic layer (1),
- a second elastic layer (2),
- a decoupling layer (3) arranged between the first elastic layer (1) and the second elastic layer (2),
- a rigid plate (4) arranged on the first elastic layer (1),
- and a stop device (6) which limits elastic deformation of the first elastic layer (1) or of the first elastic layer (1) and the second elastic layer (2) to a predetermined maximum value,
**characterised in that** the second elastic layer (2) has different elastic properties to the first elastic layer (1) and **in that** in the working range the first elastic layer (1) has a (mean) spring constant (K₁) in the range of from 500 N/cm to 500,000 N/cm and the second elastic layer (2) has a (mean) spring constant (K₂) in the range of from 1000 N/cm to 1,000,000 N/cm.

2. Support element according to claim 1, **characterised in that** the first elastic layer (1) and the second elastic layer (2) are each formed of an elastic plastic, in particular a foamed elastomer.

3. Support element according to claim 2, **characterised in that** in the first elastic layer (1) and the second elastic layer (2) are each formed of foamed polyurethane (PUR) and preferably a microcellular polyurethane elastomer, wherein the second elastic layer (2) has a higher density than the first elastic layer (1) and the density of the first elastic layer (1) preferably lies in the range of from 100 to 1000 kg/cm3 and the density of the second elastic layer (2) preferably lies in the range of from 200 to 1500 kg/cm3.

4. Support element according to one of the preceding claims, **characterised in that** the decoupling layer (3) and/or the rigid plate (4) is a metal plate, in particular a steel or aluminium plate, or a plate made of wood, plastic or a fibre composite material.

5. Support element according to one of the preceding claims, **characterised in that** the stop device (6) has at least one bearer (6a) which is arranged on the decoupling layer (3) and forms a stop for the underside of the rigid plate (4) when the first elastic layer (1) is deformed elastically.

6. Support element according to one of the preceding claims, **characterised in that** a vertically oriented rod (7), in particular a threaded rod, which can be coupled with a height-adjustable plate (8), is fastened to the sound-insulating element (5).

7. Support element according to claim 6, **characterised in that** the rod (7) is fastened, in particular screwed or welded, to the rigid plate (4).

8. Support element according to claim 7, **characterised in that** the rod (7) partially engages in the first elastic layer (1), in particular in a vertical direction and in a vertical bore in the first elastic layer (1).

9. Support element according to one of claims 7 or 8, **characterised in that** the rod (7) is part of the stop device (6), wherein the lower leading end (7a) of the rod (7) forms a stop for the upper side of the decoupling layer (3) when the first elastic layer (1) is deformed elastically.

10. Support element according to one of the preceding claims, **characterised in that** the resonance frequency (f_{R}) of the support element lies outside the relevant frequency range for the physics of the structure of from 100 Hz to 3150 Hz and in particular below 50 Hz.

11. Support element according to one of the preceding claims, **characterised in that** the sound insulating element (5) is arranged at the lower end of the support element and is designed to rest on the sub floor (U).

12. Double floor or cavity floor with a subfloor (U) in the form of a bare floor slab and an areal support base (A) and a plurality of support elements (10) which are arranged in a predetermined grid arrangement on the subfloor (U) and between the subfloor (U) and the support base (A), **characterised in that** the support elements are support elements (10) according to one of the preceding claims.

13. Double floor or cavity floor according to claim 12, wherein the support elements (10) are adjustable in height and each comprise a plate (8) on which the support base (A) rests.

## Revendications

1. Elément d'appui (10) pour un double fond ou un faux-plancher destiné à être disposé entre un sous-plancher (U) et un plancher d'appui (A), dans lequel l'élément d'appui (10) comprend un élément d'insonorisation (5) qui comprend au moins :
- une première couche élastique (1),
- une seconde couche élastique (2),
- une couche de découplage (3) disposée entre la première couche élastique (1) et la seconde couche élastique (2),
- une plaque rigide à la flexion (4) disposée sur la première couche élastique (1),
- et un dispositif de butée (6) qui limite une déformation élastique de la première couche élastique (1) ou de la première couche élastique (1) et de la seconde couche élastique (2) à une valeur maximale prédéfinie,
**caractérisé en ce que** la seconde couche élastique (2) présente des propriétés élastiques différentes par rapport à la première couche élastique (1) et que la première couche élastique (1) présente dans la plage de fonctionnement une constante de ressort (moyenne) (K₁) dans la plage de 500 N/cm à 500.000 N/cm et la seconde couche élastique (2) une constante de ressort (moyenne) (K₂) dans la plage de 1000 N/cm à 1.000.000 N/cm.

2. Elément d'appui selon la revendication 1, **caractérisé en ce que** la première couche élastique (1) et la seconde couche élastique (2) sont formées respectivement d'un plastique élastique, en particulier d'un élastomère expansé.

3. Elément d'appui selon la revendication 2, **caractérisé en ce que** la première couche élastique (1) et la seconde couche élastique (2) sont formées respectivement en polyuréthane expansé (PUR) et de préférence en un élastomère polyuréthane micro-cellulaire, dans lequel la seconde couche élastique (2) présente une densité supérieure à la première couche élastique (1) et la densité de la première couche élastique (1) se situe de préférence dans la plage de 100 à 1000 kg/m3 et la densité de la seconde couche élastique (2) se situe de préférence dans la plage de 200 à 1500 kg/m3.

4. Elément d'appui selon l'une des revendications précédentes, **caractérisé en ce que** la couche de découplage (3) et/ou la plaque rigide à la flexion (4) est une plaque de métal, en particulier une plaque en acier ou en aluminium, ou une plaque en bois, en plastique ou un matériau composite.

5. Elément d'appui selon l'une des revendications précédentes, **caractérisé en ce que** le dispositif de butée (6) présente au moins un support (6a) disposé au niveau de la couche de découplage (3), qui, en cas de déformation élastique de la première couche élastique (1), forme une butée pour la face inférieure de la plaque rigide à la flexion (4).

6. Elément d'appui selon l'une des revendications précédentes, **caractérisé en ce qu'**au niveau de l'élément d'insonorisation (5) est fixée une tige orientée à la verticale (7), en particulier une tige filetée, qui peut être couplée à une plaque (8) réglable en hauteur.

7. Elément d'appui selon la revendication 6, **caractérisé en ce que** la tige (7) est fixée à la plaque rigide à la flexion (4), en particulier vissée ou soudée.

8. Elément d'appui selon la revendication 7, **caractérisé en ce que** la tige (7) entre partiellement en prise dans la première couche élastique (1), en particulier en direction verticale et dans un trou vertical dans la première couche élastique (1).

9. Elément d'appui selon l'une des revendications 7 ou 8, **caractérisé en ce que** la tige (7) fait partie intégrante du dispositif de butée (6), dans lequel l'extrémité frontale inférieure (7a) de la tige (7) forme une butée pour la face supérieure de la couche de découplage (3) en cas de déformation élastique de la première couche élastique (1).

10. Elément d'appui selon l'une des revendications précédentes, **caractérisé en ce que** la fréquence de résonance (f_{R}) de l'élément d'appui se situe en dehors de la plage de fréquence pertinente sur le plan de la physique du bâtiment de 100 Hz à 3150 Hz et en particulier au-dessous de 50 Hz.

11. Elément d'appui selon l'une des revendications précédentes, **caractérisé en ce que** l'élément d'insonorisation (5) est disposé à l'extrémité inférieure de l'élément d'appui et est prévu pour reposer sur le sous-plancher (U).

12. Double fond ou faux-plancher avec un sous-plancher (U) en forme de plafond brut et un plancher d'appui plat (A) ainsi qu'une pluralité d'éléments d'appui (10) qui sont disposés selon une trame prédéfinie sur le sous-plancher (U) et entre le sous-plancher (U) et le plancher d'appui (A), **caractérisé en ce que** les éléments d'appui sont des éléments d'appui (10) selon l'une des revendications précédentes.

13. Double fond ou faux-plancher selon la revendication 12, dans lequel les éléments d'appui (10) sont réglables en hauteur et présentent respectivement une plaque (8) sur laquelle repose le plancher d'appui (A).
